# FASCICULE DE BREVET EUROPEEN

(11) **EP 1 198 030 B1**
(45) Date de publication et mention de la délivrance du brevet: **02.05.2002**
(21) Numéro de dépôt: 00440326.7
(22) Date de dépôt: 11.12.2000
(51) Int. Cl.: H01R 4/48

(54) **Connecteur à ressort à cage comportant une plaque rapportée à la lame ressort**
Verbinder mit einer in einem Käfig befindlichen Klemmfeder und einer auf die Klemmfeder bezogenen Platte
Connector with a leaf spring in a cage with a plate connected to the leaf spring

(43) Date de publication de la demande: 17.04.2002
(73) Titulaire: HAGER ELECTRO S.A., 67215 Obernai (FR)
(72) Inventeur: Weyh, Sébastian, 67600 Kintzheim (FR); Houde, Claude, 67210 Bernardswiller (FR); Husser, Christian, 68150 Ostheim (FR); Dietrich, Christian, 67140 Gertwiller (FR); Ponsard, Laurent, 68300 Saint-Louis (FR)
(74) Mandataire: Littolff, Denis

(56) Documents cités:
- EP-A- 1 018 786
- DE-C- 19 715 971
- DE-C- 19 810 310
- DE-C- 19 823 648

## Description

La présente invention a trait à un connecteur électrique à ressort à cage, et à un appareil électrique modulaire comportant au moins un tel connecteur, le connecteur étant du type constitué d'une lame ressort formant une boucle dont une des extrémités est en général fixée sur une borne électrique sous forme d'une plaque, laquelle est engagée dans un orifice pratiqué dans l'autre extrémité de la lame. A l'état de repos, la borne fixée à la lame ressort repose sur le chant de l'orifice le plus proche de l'extrémité de la lame.

Un connecteur de ce type est connu du document DE-A-198 23 648.

Pour réaliser la connexion d'un conducteur, il faut contraindre la lame ressort, de telle sorte que l'orifice, qui ne s'étend en position stable que d'un seul côté de la borne permute d'un côté à l'autre de celle-ci. On introduit alors le conducteur dans l'orifice ainsi permuté par contrainte, et on relâche l'action sur la lame ressort, de sorte que le conducteur se trouve coincé entre la borne et un chant de l'orifice rappelé en direction de cette dernière.

Ce type de configuration est bien connu et a fait l'objet de multiples variantes, visant à l'adapter à un grand nombre d'applications. L'invention a plus particulièrement pour objectif d'appliquer ce type de connecteur à des appareils électriques modulaires de type disjoncteur.

Pour ces appareils, la capacité de connexion est un facteur important. Ainsi, il doit être possible de connecter des conducteurs de calibres différents, ou encore de procéder au raccordement de plusieurs conducteurs à un même connecteur, etc. Or, l'une des limitations que présentent les connecteurs à ressort à cage réside souvent dans la surface de l'orifice, sur laquelle est en fait basée la configuration en boucle précitée.

L'augmentation de cette surface conduit de fait à une augmentation de la largeur qui devient vite problématique dans une application de type appareil électrique modulaire. L'un des impératifs essentiels de la conception desdits appareils réside en effet dans l'optimisation de la gestion de l'espace intérieur à leur boîtier. Or, il est nécessaire dans nombre d'applications de permettre deux entrées de conducteur(s) adjacentes disposées, au même niveau dans la façade latérale d'un tel appareil. Dans ce cas, l'utilisation des bornes à ressort à cage précitées pose problème car la largeur normalisée de ces appareils ne suffit pas à permettre leur positionnement dans la largeur, sauf à restreindre la surface de l'orifice, ce qui est impossible car la surface des ouvertures d'entrée ne doit pas être trop étroite en raison des contraintes pratiques d'utilisation de ces appareils.

C'est le problème que se propose de résoudre la présente invention.

A cet effet, le connecteur proposé, formé d'une plaque constituant une borne électrique pour un appareil équipé dudit connecteur, à laquelle est fixé au moins un ressort à cage prenant la forme d'une lame en forme de boucle comportant une première portion d'extrémité d'allure plane solidarisée à la borne, suivie d'une portion inclinée s'en écartant, puis d'une portion terminale d'allure plane orientée selon une direction sensiblement perpendiculaire à la borne, qui comporte une fenêtre entourant cette dernière, le déplacement relatif élastique borne / lame ressort étant limité par des chants de ladite fenêtre orientés parallèlement à la borne, se caractérise à titre essentiel en ce que la portion terminale est constituée d'une plaque plane indépendante du reste de la lame, fixée à cette dernière dans sa partie distale de la borne.

L'avantage principal de cette structure est qu'elle permet d'aboutir à une compacité bien plus grande de ces systèmes de raccordement à ressort à cage, autorisant notamment leur application à des appareils électriques modulaires dans de bien meilleures conditions. La plaque terminale permet ainsi d'augmenter la largeur de l'ouverture, dans une proportion que l'on ne pourrait pas obtenir si l'orifice était directement pratiqué dans la lame ressort. Cette largeur peut alors facilement atteindre la largeur du ressort.

Cette plaque terminale est en outre intéressante du point de vue de la fabrication car elle facilite l'assemblage du connecteur dans l'appareil modulaire. Comme on le verra dans la suite, dans une utilisation à plusieurs connecteurs de front, un gain de place en largeur est notamment obtenu par décalage desdites plaques selon une direction perpendiculaire à leur plan principal.

Selon une possibilité, la fixation de la lame ressort à la plaque terminale est réalisée par sertissage. Il est bien entendu possible de mettre en oeuvre d'autres possibilités de fixation, le sertissage présentant cependant l'avantage de pouvoir être réalisé industriellement simplement et à faible coût.

L'extrémité de la borne dépassant de la fenêtre de la plaque terminale, à l'opposé de la lame ressort, comporte un bossage saillant de la face de ladite borne opposée à celle sur laquelle est fixée la lame.

Cette caractéristique permet une meilleure tenue du conducteur, et plaque notamment ce dernier contre la borne, fiabilisant ainsi la connexion électrique.

De même, selon une possibilité de construction, la fixation de la lame ressort à la borne est réalisée au moyen d'un relief d'allure cylindrique dépassant de la borne et fixé dans un orifice de la lame.

Pour des raisons qui seront explicitées plus loin dans la description, et qui tiennent à l'application particulière du connecteur de l'invention aux appareils électriques modulaires, la borne peut comporter une excroissance, disposée à son extrémité distale de celle qui coopère avec la plaque terminale, orientée sensiblement perpendiculairement au plan général de la borne.

Cette portion permet en fait de faciliter les tests de vérification de la qualité du raccordement.

Dans une configuration à deux points de raccordement, la borne peut comporter deux ensembles à lame ressort et plaque terminale, les plaques terminales étant alors décalées perpendiculairement à leurs plans moyens pour que les chants latéraux des lames ressorts puissent être en contact, l'extrémité de la borne coopérant avec les fenêtres des plaques terminales étant alors séparée en deux branches dont les extrémités sont également décalées.

Cette configuration décalée permet, comme on l'a déjà mentionné, un gain de place en largeur qui est appréciable dans l'optique de l'intégration du système à des appareils électriques modulaires classiques.

L'invention concerne également ces appareils, lorsqu'ils comportent au moins un connecteur tel que décrit ci-dessus, au moins un connecteur étant alors disposé dans au moins un logement du boîtier de l'appareil situé derrière une face latérale dudit boîtier, un nombre d'orifices correspondant au nombre de plaques terminales étant pratiqué dans chaque face latérale sous l'emplacement fixe de chaque borne.

Lorsqu'au moins deux lames ressort sont disposées dans la largeur de l'appareil, la configuration à plaque terminale indépendante présente les avantages précités et principalement la possibilité de décalage sans obérer la capacité de connexion. Cette configuration peut bien entendu être utilisée également dans une hypothèse à une seule lame ressort, l'existence de la plaque terminale présentant dans ce cas l'avantage d'offrir une capacité de raccordement compatible avec les exigences en vigueur pour les appareils électriques modulaires. En outre, la facilité d'assemblage du système reste vérifiée dans cette hypothèse.

Selon une possibilité configurationnelle, les orifices pratiqués dans la face latérale de connexion peuvent être munis d'un canon de guidage. La fonction d'un tel canon est de faciliter l'insertion des conducteurs dans un côté qui est en général moins accessible à l'utilisateur, car ne lui faisant pas face.

Selon une variante, lesdits orifices peuvent être surmontés d'un nombre correspondant d'ouvertures permettant l'insertion d'un outil pour fléchir la ou les lames ressort, une butée étant alors prévue en fond du logement.

L'outil utilisé, par exemple un tournevis, est inséré en biais parallèlement à l'une des portions de la lame ressort, sur laquelle on exerce une pression en imprimant une rotation à la lame de l'outil autour d'un axe identifié à la zone de contact linéaire entre l'extrémité de l'outil et la butée.

Selon une autre variante, ces lames ressorts sont surmontées d'un nombre correspondant de boutons poussoirs accessibles en façade de l'appareil, et permettant également de les fléchir.

Les poussoirs eux-mêmes peuvent être manipulés soit avec un outil, soit manuellement.

Pour permettre la mise en oeuvre de procédures de tests de la qualité du raccordement, la façade de l'appareil peut être dotée d'un orifice de test placé en regard de l'excroissance précitée équipant la borne et s'étendant en direction dudit orifice.

Cette protubérance est à cet effet orientée approximativement perpendiculairement à la portion sur laquelle est fixée la lame ressort.

L'invention va à présent être décrite plus en détails, en référence aux figures annexées, pour lesquelles :
la figure 1 représente un double connecteur selon l'invention, en vue perspective ;
la figure 2 montre sous un autre angle la configuration de la figure 1, agrémentée de boutons poussoirs coopérant avec les lames ressorts ;
la figure 3 représente une configuration avec outil de manipulation, dont le fonctionnement est illustré par rapport au boîtier d'un appareil électrique modulaire ;
la figure 4 représente le même dispositif de raccordement, inséré à un boîtier d'appareil électrique modulaire, les orifices d'accès étant pratiqués dans un capot doté de canons de guidage, ledit capot étant figuré à distance du boîtier ; et
la figure 5 représente la même vue que la figure 4, ledit capot étant à présent fixé au boîtier.

Dans la représentation de la figure 1, la borne (1) est surmontée de deux lames ressorts (2) et (3) auxquelles sont fixées des plaques terminales (4) et (5), d'allure perpendiculaire à la borne (1).

Du côté desdites plaques terminales (4) et (5), la borne (1) est divisée en deux portions (6, 7) engagées respectivement dans des orifices (8) et (9) pratiqués dans les plaques (4) et (5). Les portions d'extrémité (6) et (7) sont elles-mêmes munies de bossages (10, 11) orientés vers le bas, et permettant de plaquer les conducteurs contre la surface inférieure de la borne (1).

L'autre extrémité de la borne (1) est munie d'une portion (12) s'étendant dans une direction globalement perpendiculaire au plan moyen de la borne 1, dont le fonctionnement sera explicité plus en détail dans la suite. Dans la configuration représentée en figure 1, les lames ressorts (2) et (3) sont serties en partie supérieure des plaques terminales (4) et (5). A leur autre extrémité, la fixation est réalisée à l'aide d'un cylindre (13, 14) engagé dans un orifice circulaire pratiqué dans lesdites lames ressort (2) et (3). Les fenêtres (8) et (9) présentent une largeur identique à celle des lames ressorts (2) et (3), ce qui constitue l'un des avantages de l'invention. Pour offrir cette caractéristique, les plaques terminales (4) et (5) sont légèrement décalées, de sorte qu'elles se chevauchent au niveau des montants respectivement droit et gauche de leurs orifices (8) et (9). Cette configuration aboutit à proposer un orifice de connexion de la surface la plus large possible, tout en permettant l'établissement d'une double connexion dans la largeur d'un appareil électrique modulaire standard.

La figure 2 reprend à l'identique la configuration de la figure 1, à laquelle sont ajoutés des boutons poussoirs (15, 16) permettant la manipulation des lames ressorts (2) et (3). Le bouton (15) présente sur sa face latérale un trou oblong (17) permettant son guidage en translation rectiligne à l'aide d'un ergot dépassant de la paroi interne du boîtier (non représenté) en regard de ce trou oblong (17). La même possibilité existe sur la face latérale cadrée du bouton poussoir (16).

En référence à la figure 3, la configuration montrée permet d'opérer un fléchissement des lames ressorts à l'aide d'un outil (O) dont la lame est insérée dans le boîtier (B) de l'appareil modulaire, jusqu'à arriver au contact d'une butée (18) disposée entre la façade (F) dudit boîtier et la borne (1).

La face du boîtier (B) de l'appareil électrique modulaire par laquelle se fait la connexion est dotée d'un canon de guidage (19), mieux visible dans les figures suivantes, dont les orifices d'insertion des conducteurs (20, 21) sont évidemment disposés sous la borne (1).

L'utilité de la protubérance (12) apparaît également dans cette figure 3. Elle comporte en réalité deux portions, une portion d'allure perpendiculaire à la borne (1), et une seconde portion inclinée qui se dirige vers un orifice (22) pratiqué dans la façade. Cet orifice (22) permet d'accéder aux parties sous tension avec un instrument de type testeur, lequel pourra tester l'état des connexions par contact avec la protubérance (12).

En référence à la figure 4, le canon de guidage apparaît disjoint du boîtier (B) de l'appareil modulaire, et comporte notamment deux orifices supérieurs référencés (23, 24) permettant le passage de la lame de l'outil (O). Celle-ci est insérée au-dessus des plaques terminales (4) et (5), et est guidée en biais entre les portions inclinées des lames ressorts (2) et (3) et un plan incliné menant à la butée (18). La sollicitation des lames de ressorts se fait par pivotement de la lame de l'outil (O) autour d'un axe théorique situé dans la zone de contact entre l'extrémité de la lame et le fond arrondi de ladite butée (18).

La figure 5 est identique à la précédente, avec le canon de guidage à présent fixé sur le boîtier (B) de l'appareillage modulaire. Le connecteur de l'invention est alors complètement masqué, l'utilisateur n'ayant accès qu'aux orifices (20, 21) d'insertion des conducteurs, aux orifices (23, 24) d'insertion d'une lame d'outil aux fins de commander l'ouverture des connecteurs, et enfin à l'orifice (22) permettant de tester la qualité des connexions.

La description ci-dessus ne constitue bien entendu qu'un exemple non limitatif de l'invention, qui englobe au contraire toutes les variantes de formes et de configurations qui sont à la portée de l'homme de l'art.

## Revendications

1. Connecteur formé d'une plaque (1) constituant une borne électrique, à laquelle est fixé au moins un ressort à cage (2, 3) prenant la forme d'une lame en forme de boucle comportant une première portion d'extrémité d'allure plane solidarisée à la borne (1), suivie d'une portion inclinée s'en écartant, puis d'une portion terminale d'allure plane orientée selon une direction sensiblement perpendiculaire à la borne (1), qui comporte une fenêtre (8, 9) entourant cette dernière, le déplacement relatif élastique borne (1)/lame ressort (2, 3) étant limité par des chants de ladite fenêtre orientés sensiblement parallèlement à la borne (1), **caractérisé en ce que** la portion terminale est constituée d'une plaque plane (5, 4) indépendante du reste de la lame (2, 3), fixée à cette dernière dans sa partie distale de la borne (1).

2. Connecteur selon la revendication précédente, **caractérisé en ce que** la fixation de la lame ressort (2, 3) à la plaque terminale (5, 4) est réalisée par sertissage.

3. Connecteur selon l'une des revendications précédentes, **caractérisé en ce que** l'extrémité de la borne (1) dépassant de la fenêtre (9, 8) de la plaque terminale (5, 4), à l'opposé de la lame ressort (2, 3), comporte un bossage saillant (11, 10) de la face de ladite borne (1) opposée à celle sur laquelle est fixée ladite lame (2, 3).

4. Connecteur selon l'une quelconque des revendications précédentes, **caractérisé en ce que** la fixation de la lame ressort (2, 3) à la borne (1) est réalisée au moyen d'un relief d'allure cylindrique (14, 13) dépassant de ladite borne (1) et fixé dans un orifice de la lame (2, 3).

5. Connecteur selon l'une quelconque des revendications précédentes, **caractérisé en ce que** la borne (1) comporte une excroissance (12), disposée à son extrémité distale de celle qui coopère avec la plaque terminale (4, 5), orientée sensiblement perpendiculairement au plan général de la borne (1).

6. Connecteur selon l'une quelconque des revendications précédentes, **caractérisé en ce que** la borne (1) comporte deux ensembles lame ressort (2, 3) / plaque terminale (5, 4), les plaques terminales (5, 4) étant alors décalées perpendiculairement à leurs plans moyens pour que les chants latéraux des lames ressorts (2, 3) puissent être en contact, l'extrémité de la borne (1) coopérant avec les fenêtres (9, 8) des plaques terminales (5, 4) étant alors séparée en deux branches (7, 6) dont les extrémités sont également décalées.

7. Appareil électrique modulaire du type disjoncteur, comportant au moins un connecteur selon l'une quelconque des revendications précédentes, **caractérisé en ce qu'**au moins un connecteur est disposé dans au moins un logement du boîtier (B) de l'appareil situé derrière une face latérale dudit boîtier (B), un nombre d'orifices (20, 21) correspondant au nombre de plaques terminales (4, 5) étant pratiqué dans chaque face latérale sous l'emplacement fixe de chaque borne (1).

8. Appareil électrique modulaire selon la revendication précédente, **caractérisé en ce que** lesdits orifices (20, 21) sont munis d'un canon de guidage (19).

9. Appareil électrique modulaire selon l'une des revendications 7 et 8, **caractérisé en ce que** lesdits orifices (20, 21) sont surmontés d'un nombre correspondant d'ouvertures (23, 24) permettant l'insertion d'un outil (O) pour fléchir la ou les lames ressort (2, 3), une butée (18) étant prévue en fond du logement.

10. Appareil électrique modulaire selon l'une des revendications 7 et 8, **caractérisé en ce que** les lames ressorts (2, 3) sont surmontées d'un nombre correspondant de boutons poussoirs (15, 16) accessibles en façade (F) de l'appareil, et permettant de les fléchir.

11. Appareil électrique modulaire selon l'une des revendications 7 à 10, **caractérisé en ce que** la façade (F) de l'appareil est dotée d'un orifice de test (22) placé en regard d'une excroissance (12) équipant la borne (1) et s'étendant en direction dudit orifice (22).

## Patentansprüche

1. Verbinder, der aus einer Platte (1) gebildet ist, die eine elektrische Anschlußklemme bildet, an der wenigstens eine Käfigfeder (2, 3) befestigt ist, die die Form eines schleifenförmigen Plättchens annimmt, das einen ersten Endabschnitt mit ebenem Verlauf, der an der Anschlußklemme (1) befestigt ist, gefolgt von einem geneigten, davon wegführenden Abschnitt umfaßt, und dann aus einem Stirnabschnitt mit ebenem Verlauf gebildet ist, der in einer zur Anschlußklemme (1) im wesentlichen senkrechten Richtung orientiert ist und ein Fenster (8, 9), das diese letztere umgibt, umfaßt, wobei die elastische Relativverschiebung zwischen der Anschlußklemme (1) und dem Federplättchen (2, 3) durch Kanten des Fensters begrenzt ist, die im wesentlichen parallel zur Anschlußklemme (1) orientiert sind, **dadurch gekennzeichnet, daß** der Stirnabschnitt aus einer ebenen Platte (5, 4) gebildet ist, die vom übrigen Plättchen (2, 3) unabhängig ist und an diesem letzteren in ihrem von der Anschlußklemme (1) entfernten Abschnitt befestigt ist.

2. Verbinder nach dem vorhergehenden Anspruch,
**dadurch gekennzeichnet,**
**daß** die Befestigung des Federplättchens (2, 3) an der Stirnplatte (5, 6) durch Klemmung verwirklicht ist.

3. Verbinder nach einem der vorhergehenden Ansprüche,
**dadurch gekennzeichnet,**
**daß** das durch das Fenster (9, 8) der Stirnplatte (5, 4) verlaufende Ende der Anschlußklemme (1) gegenüber vom Federplättchen (2, 3) einen Höcker (11, 10) aufweist, der von derjenigen Fläche der Anschlußklemme (1) vorsteht, die jener, an der das Plättchen (2, 3) befestigt ist, gegenüberliegt.

4. Verbinder nach einem der vorhergehenden Ansprüche,
**dadurch gekennzeichnet,**
**daß** die Befestigung des Federplättchens (2, 3) an der Anschlußklemme (1) mittels eines Reliefs mit zylindrischem Verlauf (14, 13) verwirklicht ist, das von der Anschlußklemme (1) vorsteht und in einem Loch des Plättchens (2, 3) befestigt ist.

5. Verbinder nach einem der vorhergehenden Ansprüche,
**dadurch gekennzeichnet,**
**daß** die Anschlußklemme (1) ein vorstehendes Teil (12) aufweist, das an ihrem Ende angeordnet ist, das von jenem entfernt ist, das mit der Stirnplatte (4, 5) zusammenwirkt, wobei das vorstehende Teil im wesentlichen senkrecht zu der allgemeinen Ebene der Anschlußklemme (1) orientiert ist.

6. Verbinder nach einem der vorhergehenden Ansprüche,
**dadurch gekennzeichnet,**
**daß** die Anschlußklemme (1) zwei Einheiten aus einem Federplättchen (2, 3) und einer Stirnplatte (4, 5) umfaßt, wobei die Stirnplatten (5, 4) dann senkrecht zu ihren Mittelebenen zueinander versetzt sind, damit die Seitenkanten der Federplättchen (2, 3) in Kontakt sein können, wobei das Ende der Anschlußklemme (1), das mit den Fenstern (9, 8) der Endplatten (5, 4) zusammenwirkt, dann in zwei Schenkel (7, 6) getrennt ist, deren Enden ebenfalls zueinander versetzt sind.

7. Modulares elektrisches Gerät des Typs Schaltautomat, das wenigstens einen Verbinder nach einem der vorhergehenden Ansprüche umfaßt, **dadurch gekennzeichnet, daß** wenigstens ein Verbinder in wenigstens einem Aufnahmesitz des Gehäuses (B) des Geräts angeordnet ist, der sich hinter einer Seitenfläche des Gehäuses (B) befindet, wobei eine Anzahl Löcher (20, 21), die der Anzahl von Stirnplatten (4, 5) entspricht, in jeder Seitenfläche unter dem festen Ort jeder Anschlußklemme (1) ausgebildet ist.

8. Modulares elektrisches Gerät nach dem vorhergehenden Anspruch, **dadurch gekennzeichnet, daß** die Löcher (20, 21) mit einem Führungslauf (19) versehen sind.

9. Modulares elektrisches Gerät nach einem der Ansprüche 7 und 8,
**dadurch gekennzeichnet,**
**daß** über den Löchern (20, 21) eine entsprechende Anzahl Ausnehmungen (23, 24) ausgebildet sind, die das Einführen eines Werkzeugs (O) ermöglichen, um das oder die Federplättchen (2, 3) zu biegen, wobei auf dem Boden des Aufnahmesitzes ein Anschlag (18) vorgesehen ist.

10. Modulares elektrisches Gerät nach einem der Ansprüche 7 und 8,
**dadurch gekennzeichnet,**
**daß** über den Federplättchen (2, 3) eine entsprechende Anzahl Druckknöpfe (15, 16) angebracht sind, die von der Außenfläche (F) des Geräts zugänglich sind und ermöglichen, jene zu biegen.

11. Modulares elektrisches Gerät nach einem der Ansprüche 7 bis 10,
**dadurch gekennzeichnet,**
**daß** die Außenfläche (F) des Geräts mit einer Prüföffnung (22) versehen ist, die sich gegenüber einem vorstehenden Teil (12) befindet, mit der die Anschlußklemme (1) versehen ist, und sich in Richtung des Lochs (22) erstreckt.

## Claims

1. Connector formed by a plate (1) constituting an electrical terminal to which is fixed at least one cage spring (2, 3) in the form of a looped strip which has a flat first end section attached to the terminal (1), followed by an inclined section diverging from it, then by a flat terminal section oriented in a direction approximately perpendicular to the terminal (1), which has an opening (8, 9) surrounding the latter, the elastic relative movement between the terminal (1) and the strip spring (2, 3) being limited by the edges of the said opening oriented approximately parallel to the terminal (1), **characterised in that** the end section is constituted of a flat plate (5, 4) independent of the rest of the spring (2, 3) fixed to the latter in the distal part of the terminal (1).

2. Connector according to the preceding Claim, **characterised in that** the fixing of the strip spring (2, 3) to the end plate (5, 4) is achieved by crimping.

3. Connector according to either of the preceding Claims, **characterised in that** the end of the terminal (1) extending beyond the opening (9, 8) in the end plate (5, 4) on the opposite side to the strip spring (2, 3) has a projection (11, 10) extending beyond the face of the said terminal (1) opposite the face to which the said strip (2, 3) is fixed.

4. Connector according to any of the preceding Claims, **characterised in that** the fixing of the strip spring (2, 3) to the end plate (5, 4) is achieved by means of a raised cylindrical portion (14,13) extending above the said terminal (1) and fixed in an opening in the strip (2, 3).

5. Connector according to any of the preceding Claims, **characterised in that** the terminal (1) has a projection (12) positioned at its end opposite from the end which works in association with the terminal plate (4, 5), oriented approximately perpendicularly to the general plane of the terminal (1).

6. Connector according to any of the preceding Claims, **characterised in that** the terminal (1) has two strip spring (2, 3)/terminal plate (4, 5) assemblies, the terminal plates (5, 4) being offset perpendicularly relative to their mean planes so that the lateral edges of the strip springs (2, 3) can be in contact, the end of the terminal (1) working in association with the openings (9,8) in the end plates (5, 4) being then separated into two branches (7, 6) whose ends are also offset.

7. Modular electrical circuit breaker apparatus having at least one connector according to any one of the preceding Claims, **characterised in that** at least one connector is positioned in at least one housing in the envelope (B) of the apparatus situated behind a lateral face of the said envelope (B), a number of orifices (20, 21) corresponding to the number of end plates (4, 5) being made in each lateral face beneath the fixed housing of each terminal (1).

8. Modular electrical apparatus according to the preceding Claim, **characterised in that** the said orifices (20, 21) are fitted with a guide barrel (19).

9. Modular electrical apparatus according to one of Claims 7 and 8, **characterised in that** the said orifices (20, 21) are surmounted by a corresponding number of openings (23, 24) allowing a tool (O) to be inserted in order to bend the strip springs (2, 3), a stop (18) being provided at the bottom of the housing.

10. Modular electrical apparatus according to one of Claims 7 and 8, **characterised in that** the strip springs (2, 3) are surmounted by a corresponding number of push buttons (15, 16) accessible from the face (F) of the apparatus and allowing them to be bent.

11. Modular electrical apparatus according to one of Claims 7 to 10, **characterised in that** the face (F) of the apparatus is provided with a test orifice (22) positioned opposite a projection (12) from the terminal (1) which extends in the direction of the said orifice (22).
